# EUROPÄISCHE PATENTSCHRIFT

(11) **EP 2 598 427 B1**
(45) Veröffentlichungstag und Bekanntmachung des Hinweises auf die Patenterteilung: **01.04.2015**
(21) Anmeldenummer: 11736328.3
(22) Anmeldetag: 15.07.2011
(51) Int. Cl.: B66B 23/02

(54) **BEFÖRDERUNGSMITTEL, INSBESONDERE ROLLTREPPE, ROLLSTEIG, ODER DERGLEICHEN**
TRANSPORTATION MEANS, IN PARTICULAR ESCALATOR, MOVING WALKWAY OR THE LIKE
MOYEN DE TRANSPORT, EN PARTICULIER ESCALIER ROULANT, TROTTOIR ROULANT OU ANALOGUE

(30) Priorität: 26.07.2010 AT 12492010
(43) Veröffentlichungstag der Anmeldung: 05.06.2013
(73) Patentinhaber: Mertl, Daniel, 1210 Wien (AT)
(72) Erfinder: KHU, Peter, A-1210 Wien (AT)
(74) Vertreter: Patentanwälte Pinter & Weiss OG
(86) Internationale Anmeldenummer: PCT/EP2011/062139
(87) Internationale Veröffentlichungsnummer: WO 2012/013520

(56) Entgegenhaltungen:
- EP-A1- 2 065 328
- EP-A2- 1 939 128
- DE-A1- 1 456 375
- DE-A1- 10 036 913
- GB-A- 2 243 133
- US-A1- 2005 034 958

## Beschreibung

Die Erfindung betrifft ein Beförderungsmittel, insbesondere Rolltreppe, Rollsteig, od. dgl., mit einer Kette von separaten Transportelementen, die unter Bildung einer Kette miteinander verbunden oder mit zumindest einer Antriebskette gekoppelt sein können, einer Führung für die Transportelemente und jede allfällige Antriebskette, allenfalls Umlenkeinrichtungen an den Enden der Kette von Transportelementen und an den Enden jeder Antriebskette, und zumindest einem die Kette von Transportelementen oder jede Antriebskette bewegenden Antriebssystem, wobei für die Kette von Transportelementen oder jeder der Antriebsketten zumindest ein Linearantrieb vorgesehen ist, der in zumindest einer Arbeitsrichtung mittelbar oder unmittelbar ein Antriebsmoment auf die jeweilige Kette ausübt.

Eine Rolltreppe oder auch ein Fahrsteig umfassen sich bewegende Transportelemente, meist aus Metall und im Fall von Rolltreppen deren Treppenstufen bildend bzw. bei einem Fahrsteig eine ebene Fläche bildend. Die Transportelemente sind untereinander verbunden, was mittelbar über beispielsweise eine Antriebskette erfolgen kann. Die Transportelemente können aber auch unmittelbar miteinander verbunden sein und somit selbst eine Kette bilden. Weiters sind Umlenkeinrichtungen an den beiden Enden der Kette, allenfalls für die Bildung von Absätzen auch dazwischen, vorgesehen.

Herkömmliche Antriebssysteme für derartige Beförderungsmittel weisen in der Regel einen Motor mit Getriebe auf, der in Einbauräumen am oberen oder unteren Ende der Fahrtreppe montiert ist und die Antriebskette oder die Kette über ein darin eingreifendes Antriebsrad mit einem Antriebsmoment beaufschlagt. Das Antriebsrad kann zugleich auch Teil einer der Umlenkeinrichtungen sein. Derartige Antriebssysteme erfordern einen großen Einbauraum, um alle erforderliche Komponenten des Antriebs unterbringen zu können, insbesondere bei Beförderungsmitteln, die entweder große Höhendifferenzen oder große Wegstrecken überwinden müssen.

Daneben sind z.B. aus der DE 2 252 763 A1, der DE 100 36 913 A1 oder der EP 1 502 892 A1, Antriebssysteme für derartige Beförderungsmittel mit einem Linearantrieb bekannt geworden.

Es war daher die Aufgabe der vorliegenden Erfindung, ein Beförderungsmittel mit geringerem Platzbedarf anzugeben.

Zur Lösung dieser Aufgabe ist das eingangs beschriebene Beförderungsmittel dadurch gekennzeichnet, dass für die Kette von Transportelementen oder jeder der Antriebsketten zumindest zwei sich gegensinnig bewegende Antriebsstangen vorgesehen sind, die von einem Linearantrieb angetrieben sind und von welchen immer zumindest eine Antriebsstange mittelbar oder unmittelbar ein Antriebsmoment auf die jeweilige Kette ausübt. Linearantriebe können sehr schmal ausgeführt sein, so dass bei Anordnung im Wesentlichen parallel zur Bewegungsrichtung der Transportelemente kaum zusätzlicher Bauraum verbraucht wird. Insbesondere im Bereich der Enden des Beförderungsmittels kann damit wesentlich Bauraum eingespart werden.

Gemäß einer ersten vorteilhaften Ausführungsform der Erfindung ist vorgesehen, dass der Linearantrieb mit zwei Zahnstangen als Antriebsstangen verbunden ist, allenfalls über ein Zwischengetriebe, wobei für jede Arbeitsrichtung eine Zahnstange mit jeweils einem der gegenläufigen Kettentrümmer gekoppelt ist bzw. wobei für jede Arbeitsrichtung zumindest eine Zahnstange mit jeweils einem der gegenläufigen Kettentrümmer verbunden ist.

Vorteilhafterweise ist dabei vorgesehen, dass in einer der Bewegungsrichtungen immer zumindest eine Antriebsstange mit der jeweiligen Kette gekoppelt ist, und wobei jede gegensinnig arbeitende Antriebsstange von der Kette abgekoppelt ist.

Um einen ruckfreien Übergang beim Wechsel zwischen den zumindest zwei auf die Kette wirkenden Linearantrieben zu gewährleisten, gehen zwei gegensinnig arbeitende Antriebsstangen von einem gemeinsamen Basiselement aus, welches Basiselement über zumindest einen weiteren Linearantrieb parallel zum Arbeitshub der gegensinnig arbeitenden Antriebsstangen bewegt werden kann.

Ein derartiger Antrieb wird vorteilhafterweise in einer Art eingesetzt, bei welcher gemäß einem weiteren Merkmal der Erfindung zumindest kurz vor oder bei Erreichen der Endstellung des gerade an einem Transportelement gekoppelten Antriebsstange das Basiselement mittels eines weiteren Linearantriebes in derselben Arbeitsrichtung bewegt wird, während gleichzeitig die inzwischen in Gegenrichtung ausgefahrene und entkoppelte Antriebsstange mit einem anderen Transportelement in Eingriff gebracht wird. Damit ist der ruckfreie Übergang beim Wechsel zwischen den zumindest zwei auf die Kette wirkenden Linearantrieben sichergestellt.

Gemäß einer vorteilhaften Variante des obigen Verfahrens wird während des Arbeitshubes der gerade an einem Transportelement angreifenden Antriebsstange das Basiselement mittels des weiteren Linearantriebs aktiv oder passiv gegensinnig zu diesem-Arbeitshub bewegt.

Eine weitere vorteilhafte Ausführungsform für ein erfindungsgemäßes Beförderungsmittel ist dadurch gekennzeichnet, dass für die Kette von Transportelementen bzw. die Antriebskette als Linearantrieb zumindest zwei Linearantriebe, die zwei sich gegensinnig bewegenden Antriebsstangen antreiben, vorgesehen sind, die an einer Kurbelwelle eines mit der Kette allenfalls über ein Zwischengetriebe gekoppelten Antriebsrades angreifen.

Gemäß einer wieder anderen Ausführungsform der Erfindung ist das Beförderungsmittel dadurch gekennzeichnet, dass als Linearantrieb zumindest zwei Linearantriebe, die zwei sich gegensinnig bewegenden Antriebsstangen antreiben, vorgesehen sind, die abwechselnd an der Umlenkeinrichtungen der Kette von Transportelemente bzw. der Antriebskette angreifen, wobei die Umlenkeinrichtung durch ein mit der jeweiligen Kette allenfalls über ein Zwischengetriebe in Eingriff stehendes Rad gebildet ist.

Bei dieser Ausführungsform ist vorteilhafterweise vorgesehen, dass die Antriebsstangen abwechselnd radial außerhalb von dessen Achse angreifen.

Eine andere Variante sieht hingegen vor, dass die Umlenkeinrichtung durch ein mit der jeweiligen Kette allenfalls über ein Zwischengetriebe in Eingriff stehendes Rad gebildet ist, an welchem in Bezug die radiale Richtung schiefe Ebenen ausgebildet sind, mit welchen die Linearantriebe abwechselnd in Kontakt stehen und dabei ein Antriebsmoment auf das Rad ausüben.

Als Linearantriebe für ein erfindungsgemäßes Beförderungsmittel können vorteilhafterweise fluidische Arbeitszylinder oder elektrische Linearantriebe vorgesehen sein. Die Erfindung ist aber nicht auf derartige Linearantriebe beschränkt, so dass allenfalls auch Schneckenantriebe oder andere Arten von Linearantrieben Verwendung finden können.

In der nachfolgenden Beschreibung soll die Erfindung unter Bezugnahme auf die beigefügten Zeichnungen anhand einiger Ausführungsbeispiele erläutert werden.

Dabei zeigt die Fig. 1 eine Seitenansicht eines Ausschnittes aus einer erfindungsgemäßen Rolltreppe mit einem Linearantrieb auf Basis eines Kurbeltriebs, die Fig. 2 ist eine Draufsicht auf das Antriebssystem der Fig. 1, Fig. 3 zeigt das Antriebssystem der Fig. 2 in Anwendung auf eine Antriebskette einer Rolltreppe, und die Fig. 4 zeigt zwei alternative erfindungsgemäße Antriebssysteme.

Die sich bewegenden Transportelemente 1 in Form von Treppenstufen der Fig. 1 sind zur Bildung einer Rolltreppe unmittelbar untereinander verbunden und bilden so eine geschlossene Kette von Transportelementen 1, die über nicht dargestellte Umlenkeinrichtungen geführt ist. Die Transportelemente 1 oder deren Verbindungsteile weisen Gleitelemente oder Rollen 2 auf, mit welchen die Transportelemente in einer Führung, auf einer Schiene od. dgl. geführt sind. Auf die Kette von Transportelementen 1 wirkt ein Antriebssystem 3 mit einem Antriebsmoment ein, welches Antriebssystem im Beispiel der Fig. 1 einen Kurbeltrieb 4 umfasst, der auf einem Basiselement 5 montiert ist. Dieses Basiselement 5 ist durch einen Linearantrieb 6 parallel zum oberen Kettentrum der Kette von Transportelementen 1 und damit auch in Richtung des Antriebsmoments auf die Kette in einer Führung 7 verschiebbar.

Der Kurbeltrieb 4 wird, wie auch in der Draufsicht der Fig. 2 gut zu erkennen ist, durch einen auf einer angetriebenen Welle 8 rotierenden Hebel 9 gebildet, von dessen Enden jeweils ein Stössel 10 ausgeht, der auf jeweils eine Antriebsstange 11 einwirkt. Die beiden, in Richtung der Welle 8 gegeneinander ein wenig versetzten Antriebsstangen 11 - was im Übrigen auch auf die Stössel 10 zutrifft - sind durch eine Führung 12 parallel zur Bewegungsrichtung des angetriebenen Kettentrums geführt. An den Enden der Antriebsstangen 11 befinden sich Aufnahmen 13 für normal auf die Antriebsrichtung bewegbare Bolzen 14, die temporär die kraftübertragende Verbindung zwischen Antriebsstange 11 und der Kette von Transportelementen 1 herstellt. Die Aufnahmen 13 könnten als fluidische Arbeitszylinder oder andere Antriebe ausgeführt sein, während die Bolzen 14 beispielsweise selbst die Kolbenstangen derartiger Arbeitszylinder oder mit diesen verbunden sein können.

Kurz vor oder bei Erreichen der maximal ausgefahrenen Endstellung der gerade an einem Transportelement 1 oder einem allfälligen Kupplungsstück angreifenden Antriebsstange 11, deren Bolzen 14 ausgefahren und mit dem Transportelement 1 bzw. dem Kupplungsstück eine zumindest kraftschlüssige Verbindung bewerkstelligt, wird das Basiselement 5 mit dem gesamten Kurbeltrieb 4 durch den Linearantrieb 6 in der selben Arbeitsrichtung, d.h. in Richtung des durch den Kurbeltrieb 4 ausgeübten Moments bewegt. Dabei kann der Kurbeltrieb 4 allenfalls auch kurzzeitig angehalten werden, kann aber auch seine Bewegung fortsetzen. Gleichzeitig wird nun die andere Antriebsstange 11 durch Ausfahren von deren Bolzen 14 mit einem anderen Transportelement 1 oder einem anderen Kupplungsstück in Eingriff gebracht. Dabei wird durch den Linearantrieb 6 das Basiselement 5 mit dem Kurbeltrieb 4 weiter in Bewegungsrichtung der Rolltreppe bewegt, um somit einen ruckfreien Übergang beim Wechsel zwischen den beiden Antriebsstangen 11 sicherzustellen. Dann wird der Bolzen 14 der komplett ausgefahrenen Antriebsstange 11 eingefahren und die Verbindung mit der Kette der Transportelemente 1 gelöst.

Während des nun folgenden Arbeitshubes der soeben mit der Kette von Transportelementen 1 gekoppelten Antriebsstange 11 wird der gesamte Kurbeltrieb 4 entweder aktiv durch den Linearantrieb 6 oder passiv - durch die Reaktionsmomente auf das Antriebssystem - gegensinnig zur Bewegungsrichtung der gekoppelten Antriebsstange 11 und damit gegensinnig zum Antriebsmoment bewegt, vorzugsweise bis in die Ausgangsstellung vor der aktiven Betätigung des Linearantriebes 6.

Wie in Fig. 3 dargestellt ist, kann ein Antriebssystem wie oben erläutert die Kette von Transportelementen 1 mittelbar antreiben, in dem die Antriebsstangen 11 über deren Bolzen 14 mit einer Antriebskette 15 gekoppelt werden, die ihrerseits wieder mit den Transportelementen 1 gekoppelt ist. Vom prinzipiellen Ablauf des Antriebs und des ruckfreien Wechsels zwischen den auf die Antriebskette 15 wirkenden Antriebsstangen 11 ist kein Unterschied gegeben.

Selbstverständlich sind auch andere Antriebssysteme als jene in den Fig. 1 bis 3 dargestellten Systemen unter Verwendung eines Kurbeltriebes 4 möglich. Zwei Beispiele für alternative Ausführungsformen sind in der Fig. 4 in Draufsicht dargestellt und sollen nachfolgend erläutert werden.

Wieder ist der Teil des Antriebssystems, der temporär mit der Kette von Transportelementen 1 gekoppelt wird und der zwei gegensinnig bewegbare und abwechselnd mit der Kette gekoppelte Elemente, wie etwa die Antriebsstangen 11, umfasst, auf einem mittels eines Linearantriebs 6 verschiebbaren Basiselement 5 montiert, um einen ruckfreien Übergang beim Wechsel der Kopplung zu gewährleisten.

Fig. 4a zeigt ein Antriebssystem mit zwei parallel geführten Antriebsstangen 16, die an dem Längsabschnitt mit einer Verzahnung 17 versehen ist, der den Aufnahmen 13 für die Bolzen 14 entgegengesetzt ist. Die Verzahnungen 17 der beiden Antriebsstangen 16 sind einander zugewandt. Über die Verzahnung 17 hinausgehend ist eine der beiden Antriebsstangen 16 beispielsweise als Kolbenstange eines fluidischen Arbeitszylinders 18 ausgebildet und kann mittels des Arbeitszylinders 18 parallel zur Bewegungsrichtung der Kette von Transportelementen 1 oder deren Antriebskette ein Antriebsmoment auf diese ausüben. Zwischen den beiden Verzahnungen 17 ist ein Zahnrad 19 eingesetzt, das dafür sorgt, dass sich die beiden Antriebsstangen 16 jeweils gegensinnig zueinander bewegen.

Fig. 4b hingegen zeigt ein Antriebssystem mit zwei auf dem Basiselement 5 befestigten Linearantrieben, beispielsweise fluidischen Arbeitszylindern 20, deren Kolbenstangen über eine entsprechende Schaltung abwechselnd und gegensinnig ein- und ausgefahren werden, wobei jeweils eine der Kolbenstangen als Antriebsstange 21 mit der Kette von Transportelementen 1 oder der Antriebskette gekoppelt ist.

Als Linearantriebe können neben den oben bereits genannten Kurbeltrieb 4 und fluidischen Arbeitszylindern 18, 20 auch elektrische Linearantriebe, Schneckenantriebe oder andere Arten von Linearantrieben Verwendung finden.

Auch könnte ein Antriebssystem vorgesehen sein, bei dem zumindest zwei der Linearantriebe an einer Kurbelwelle eines mit der Kette allenfalls über ein Zwischengetriebe gekoppelten Antriebsrades angreifen. Auch könnte allenfalls von zumindest zwei sich gegensinnig bewegenden Linearantrieben abwechselnd je einer an der Umlenkeinrichtungen der Kette von Transportelementen 1 bzw. der Antriebskette angreift. Bei dieser Ausführungsform ist vorteilhafterweise vorgesehen, dass die Umlenkeinrichtung durch ein mit der jeweiligen Kette allenfalls über ein Zwischengetriebe in Eingriff stehendes Rad gebildet ist, an welchem die Linearantriebe abwechselnd radial außerhalb von dessen Achse angreifen. Alternativ dazu könnten an dem Rad in Bezug die radiale Richtung schiefe Ebenen ausgebildet sein, mit welchen die Linearantriebe abwechselnd in Kontakt stehen und dabei ein Antriebsmoment auf das Rad und damit auch auf die Kette ausüben.

## Patentansprüche

1. Beförderungsmittel, insbesondere Rolltreppe, Rollsteig, od. dgl., mit einer Kette von separaten Transportelementen (1), die unter Bildung einer Kette miteinander verbunden oder mit zumindest einer Antriebskette (15) gekoppelt sind, einer Führung für die Transportelemente (1) und jede allfällige Antriebskette (15), allenfalls Umlenkeinrichtungen an den Enden der Kette von Transportelementen (1) und an den Enden jeder Antriebskette (15), und zumindest einem die Kette von Transportelementen (1) oder jede Antriebskette (15) bewegenden Antriebssystem, wobei für die Kette von Transportelementen (1) oder jeder der Antriebsketten (15) zumindest ein Linearantrieb vorgesehen ist, der in zumindest einer Arbeitsrichtung mittelbar oder unmittelbar ein Antriebsmoment auf die jeweilige Kette ausübt, **dadurch gekennzeichnet, dass** für die Kette von Transportelementen (1) oder jeder der Antriebsketten (15) zumindest zwei sich gegensinnig bewegende Antriebsstangen (11, 16, 21) vorgesehen sind, die von einem Linearantrieb oder einer angetriebenen Welle angetrieben sind und von welchen immer zumindest eine Antriebsstange (11, 16, 21) mittelbar oder unmittelbar ein Antriebsmoment auf die jeweilige Kette ausübt.

2. Beförderungsmittel nach Anspruch 1, **dadurch gekennzeichnet, dass** der Linearantrieb mit zwei Zahnstangen als Antriebsstangen (16) verbunden ist, allenfalls über ein Zwischengetriebe, wobei für jede Arbeitsrichtung eine Zahnstange mit jeweils einem der gegenläufigen Kettentrümer gekoppelt ist bzw. wobei für jede Arbeitsrichtung zumindest eine Zahnstange mit jeweils einem der gegenläufigen Kettentrümer verbunden ist.

3. Beförderungsmittel nach Anspruch 1, **dadurch gekennzeichnet, dass** für die Kette von Transportelementen (1) oder jeder der Antriebsketten (15) zumindest zwei sich gegensinnig bewegende Linearantriebe als Linearantriebe vorgesehen sind, die die zwei sich gegensinnig bewegenden Antriebsstangen (16, 21) antreiben.

4. Beförderungsmittel nach Anspruch 1, **dadurch gekennzeichnet, dass** als Linearantrieb ein Kurbeltrieb (4) mit zwei Stößeln (10), an denen jeweils eine in einer Führung (12) geführte Antriebsstange (11) befestigt ist, vorgesehen ist.

5. Beförderungsmittel nach einem der Ansprüche 1 bis 4, **dadurch gekennzeichnet, dass** in einer der Bewegungsrichtungen immer zumindest eine Antriebsstange (11, 16, 21) mit der jeweiligen Kette gekoppelt ist, wobei die gegensinnig arbeitende Antriebsstange (11, 16, 21) von der Kette abgekoppelt ist.

6. Beförderungsmittel nach Anspruch 1, **dadurch gekennzeichnet, dass** die zwei gegensinnig arbeitenden Antriebsstangen (11, 16, 21) von einem gemeinsamen Basiselement (5) ausgehen, welches Basiselement (5) über zumindest einen weiteren Linearantrieb (6) parallel zum Arbeitshub der gegensinnig arbeitenden Antriebsstangen (11, 16, 21) bewegt werden kann.

7. Verfahren zum Betreiben eines Beförderungsmittels nach Anspruch 6, **dadurch gekennzeichnet, dass** zumindest kurz vor oder bei Erreichen der Endstellung der gerade mit der Kette von Transportelementen (1) oder der Antriebsketten (15) gekoppelten Antriebsstange (11, 16, 21) das Basiselement (5) mittels eines weiteren Linearantriebes (6) in der selben Arbeitsrichtung bewegt wird, während gleichzeitig die inzwischen in Gegenrichtung ausgefahrene und entkoppelte Antriebsstange (11, 16, 21) mit der Kette von Transportelementen (1) oder der Antriebsketten (15) in Eingriff gebracht wird.

8. Verfahren nach Anspruch 7, **dadurch gekennzeichnet, dass** während des Arbeitshubes der gerade an der Kette von Transportelementen (1) oder der Antriebsketten (15) angreifenden Antriebsstange (11, 16, 21) das Basiselement (5) aktiv mittels des weiteren Linearantriebs (6) oder passiv gegensinnig zu diesem Arbeitshub bewegt wird.

9. Beförderungsmittel nach Anspruch 1, **dadurch gekennzeichnet, dass** für die Kette von Transportelementen (1) oder die Antriebskette (15) als Linearantrieb zumindest zwei Linearantriebe, die zwei sich gegensinnig bewegenden Antriebsstangen (11, 16, 21) antreiben, vorgesehen sind, die an einer Kurbelwelle eines mit der Kette allenfalls über ein Zwischengetriebe gekoppelten Antriebsrades angreifen.

10. Beförderungsmittel nach Anspruch 1, **dadurch gekennzeichnet, dass** als Linearantrieb zumindest zwei Linearantriebe, die zwei sich gegensinnig bewegenden Antriebsstangen (11, 16, 21) antreiben, vorgesehen sind, die abwechselnd an einer Umlenkeinrichtung der Kette von Transportelemente (1) bzw. der Antriebskette (15) angreifen, wobei die Umlenkeinrichtung durch ein mit der jeweiligen Kette allenfalls über ein Zwischengetriebe in Eingriff stehendes Rad gebildet ist.

11. Beförderungsmittel nach einem der Ansprüche 1 bis 10, **dadurch gekennzeichnet, dass** als Linearantriebe fluidische Arbeitszylinder (18, 20) mit einem Arbeitsfluid vorgesehen sind.

12. Beförderungsmittel nach einem der Ansprüche 1 bis 10, **dadurch gekennzeichnet, dass** elektrische Linearantriebe vorgesehen sind.

## Claims

1. Transportation means, in particular an escalator, moving walkway or the like, having a chain of separate transport elements (1) which are connected to one another to form a chain or are coupled to at least one drive chain (15), also having a guide for the transport elements (1) and each drive chain (15) where applicable, if necessary diverter devices at the ends of the chain of transport elements (1) and at the ends of each drive chain (15), and also having at least one drive system which moves the chain of transport elements (1) or each drive chain (15), whereby at least one linear drive being provided for the chain of transport elements (1) or each of the drive chains (15), said linear drive exerting a drive torque on the respective chain indirectly or directly in at least one working direction, **characterized in that** for the chain of transport elements (1) or each of the drive chains (15) at least two drive rods (11, 16, 21) are provided which move in opposite directions, said drive rods are driven by a linear drive or a driven shaft and of which at least one drive rod (11, 16, 21) always exerts a drive torque indirectly or directly on the respective chain.

2. Transportation means according to Claim 1, **characterized in that** the linear drive is connected to two toothed rods as drive rods (16), if necessary by means of an intermediate gear box, wherein for each working direction a toothed rod is coupled in each case to one of the opposed chain strands or wherein for each working direction at least one toothed rod is connected in each case to one of the in opposed chain strands.

3. Transportation means according to Claim 1, **characterized in that** for the chain of transport elements (1) or each of the drive chains (15) at least two linear drives moving in opposite directions are provided as linear drives which drive two drive rods (16, 21) moving in opposite directions.

4. Transportation means according to Claim 1, **characterized in that** a crank mechanism (4) with two push rods (10) on which in each case a drive rod (11) is secured in a guide (12) is provided as a linear drive.

5. Transportation means according to one of Claims 1 to 4, **characterized in that** in one of the directions of movement at least one actuating rod (11, 16, 21) is always coupled to the respective chain, wherein the actuating rod (11, 16, 21) operating in the opposite direction is decoupled from the chain.

6. Transportation means according to Claim 1, **characterized in that** the two actuating rods (11, 16, 21) operating in opposite directions extend from a common base element (5), which base element (5) can be moved by means of at least one further linear drive (6) parallel to the working stroke of the actuating rods (11, 16, 21) operating in opposite directions.

7. Method for operating a transportation means according to Claim 6, **characterized in that** at least just before or upon reaching the end position of the drive rod (11, 16, 21) just coupled to the chain of transport elements (1) or the drive chains (15) the base element (5) is moved by means of a further linear drive (6) in the same working direction, whilst simultaneously the drive rod (11, 16, 21) which in the meantime is decoupled and deployed in the opposite direction is brought into engagement with the chain of transport elements (1) or the drive chains (15).

8. Method according to Claim 7, **characterized in that** during the working stroke of the drive rod (11, 16, 21) just acting on the chain of transport elements (1) or the drive chains (15) the base element (5) is moved actively by means of the further linear drive (6) or passively in the opposite direction to this working stroke.

9. Transportation means according to Claim 1, **characterized in that** as linear drive for the chain of transport elements (1) or the drive chain (15) at least two linear drives are provided which drive two drive rods (11, 16, 21) which move in opposite directions, and act on a crankshaft of a drive wheel coupled if necessary to the chain by means of an intermediate gear box.

10. Transportation means according to Claim 1, **characterized in that** as linear drive at least two linear drives are provided which drive two drive rods (11, 16, 21) which move in opposite directions and act alternately on a deflecting device of the chain of transport elements (1) or of the drive chain (15), the deflecting device being formed by a wheel which is in engagement with respective chain if necessary by means of an intermediate gear box.

11. Transportation means according to one of Claims 1 to 10, **characterized in that** as linear drives fluid-operated working cylinders (18, 20) are provided with a working fluid.

12. Transportation means according to one of Claims 1 to 10, **characterized in that** electric linear drives are provided.

## Revendications

1. Moyen de transport, en particulier un escalator, un trottoir roulant ou autre, comportant une chaîne d'éléments de transport (1) séparés reliés entre eux en formant une chaîne ou accouplés à au moins une chaîne d'entraînement (15), un élément de guidage destiné aux éléments de transport (1) et éventuellement à chaque chaîne d'entraînement (15), le cas échant des dispositifs de déviation aux extrémités de la chaîne d'éléments de transport (1) et aux extrémités de chaque chaîne d'entraînement (15), et au moins un système d'entraînement déplaçant la chaîne d'éléments de transport (1) ou chaque chaîne d'entraînement (15), dans lequel il est prévu pour la chaîne d'éléments de transport (1) ou chacune des chaînes d'entraînement (15) au moins un entraînement linéaire qui exerce directement ou indirectement un couple d'entraînement sur la chaîne respective dans au moins une direction de travail, **caractérisé en ce qu'**il est prévu pour la chaîne d'éléments de transport (1) ou chacune des chaînes d'entraînement (15) au moins deux barres d'entraînement (11, 16, 21) qui se déplacent dans des sens inverses, et qui sont entraînées par un entraînement linéaire ou par un arbre entraîné et **en ce qu'**il y a toujours au moins une barre d'entraînement (11, 16, 21) qui exerce directement ou indirectement un couple d'entraînement sur la chaîne respective.

2. Moyen de transport selon la revendication 1, **caractérisé en ce que** l'entraînement linéaire est relié en tant que barres d'entraînement (16) à deux crémaillères, éventuellement par le biais d'un engrenage intermédiaire, une crémaillère étant accouplée pour chaque direction de travail à l'un des brins opposés de la chaîne ou au moins une crémaillère étant reliée, pour chaque direction de travail, à l'un des brins opposés de la chaîne.

3. Moyen de transport selon la revendication 1, **caractérisé en ce que** pour la chaîne d'éléments de transport (1) ou chacune des chaînes d'entraînement (15), il est prévu en tant qu'entraînements linéaires au moins deux entraînements linéaires en déplacement inverse qui entraînent les barres d'entraînement (16, 21) en déplacement inverse.

4. Moyen de transport selon la revendication 1, **caractérisé en ce qu'**il est prévu en tant qu'entraînement linéaire un mécanisme à manivelle (4) comportant deux poussoirs (10) à chacun desquels est fixée une barre d'entraînement (11) guidée dans un élément de guidage (12).

5. Moyen de transport selon l'une des revendications 1 à 4, **caractérisé en ce que** dans l'une des directions de déplacement, il y a toujours au moins une barre d'entraînement (11, 16, 21) qui est accouplée à la chaîne respective, la barre d'entraînement (11, 16, 21) travaillant dans le sens inverse étant désaccouplée de la chaîne.

6. Moyen de transport selon la revendication 1, **caractérisé en ce que** les deux barres d'entraînement (11, 16, 21) travaillant dans des sens inverses partent d'un même élément de base (5), ledit élément de base (5) pouvant être déplacé parallèlement à la course de travail des barres d'entraînement (11, 16, 21) travaillant dans des sens inverses par le biais d'au moins un entraînement linéaire (6) supplémentaire.

7. Procédé pour faire fonctionner un moyen de transport selon la revendication 6, **caractérisé en ce que** juste avant que la barre d'entraînement (11, 16, 21), qui vient d'être accouplée à la chaîne d'éléments de transport (1) ou à la chaîne d'entraînement (15), n'atteigne la position finale ou au moment où elle l'atteint, l'élément de base (5) est déplacé dans la même direction de travail au moyen d'un autre entraînement linéaire (6), tandis que la barre d'entraînement (11, 16, 21) qui a été entre-temps déployée dans le sens inverse et désaccouplée est simultanément mise en prise avec la chaîne d'éléments de transport (1) ou la chaîne d'entraînement (15).

8. Procédé selon la revendication 7, **caractérisé en ce que** pendant la course de travail de la barre d'entraînement (11, 16, 21) agissant précisément sur la chaîne d'éléments de transport (1) ou la chaîne d'entraînement (15), l'élément de base (5) est déplacé activement au moyen de l'autre entraînement linéaire (6) ou passivement dans le sens inverse à cette course de travail.

9. Moyen de transport selon la revendication 1, **caractérisé en ce que**, pour la chaîne d'éléments de transport (1) ou la chaîne d'entraînement (15), il est prévu en tant qu'entraînement linéaire au moins deux entraînements linéaires qui entraînent deux barres d'entraînement (11, 16, 21) en déplacement inverse et qui agissent sur un vilebrequin d'une roue d'entraînement accouplée à la chaîne, éventuellement par le biais d'un engrenage intermédiaire.

10. Moyen de transport selon la revendication 1, **caractérisé en ce qu'** il est prévu en tant qu'entraînement linéaire au moins deux entraînements linéaires qui entraînent deux barres d'entraînement (11, 16, 21) en déplacement inverse et qui agissent en alternance sur un dispositif de déviation de la chaîne d'éléments de transport (1) ou de la chaîne d'entraînement (15), le dispositif de déviation étant formé par une roue en prise avec la chaîne respective, éventuellement par le biais d'un engrenage intermédiaire.

11. Moyen de transport selon l'une des revendications 1 à 10, **caractérisé en ce qu'**il est prévu en tant qu'entraînements linéaires des cylindres de travail fluidiques (18, 20) comprenant un fluide de travail.

12. Moyen de transport selon l'une des revendications 1 à 10, **caractérisé en ce qu'**il est prévu des entraînements linéaires électriques.
